# EUROPÄISCHE PATENTSCHRIFT

(11) **EP 4 438 508 B1**
(45) Veröffentlichungstag und Bekanntmachung des Hinweises auf die Patenterteilung: **22.04.2026**
(21) Anmeldenummer: 24164833.6
(22) Anmeldetag: 20.03.2024
(51) Int. Cl.: B65D 1/26, B65D 25/36, B65D 81/38

(54) **VERPACKUNGSBEHÄLTER**
PACKAGING CONTAINER
RÉCIPIENT D'EMBALLAGE

(30) Priorität: 30.03.2023 DE 102023108207
(43) Veröffentlichungstag der Anmeldung: 02.10.2024
(73) Patentinhaber: W. u. H. Fernholz GmbH & Co. KG, 58540 Meinerzhagen (DE)
(72) Erfinder: Fernholz, Til, 57439 Attendorn (DE)
(74) Vertreter: Patentanwälte Dörner & Kötter PartG mbB

(56) Entgegenhaltungen:
- EP-A1- 2 338 804
- EP-B1- 0 408 515
- AT-B1- 524 230
- DE-U1- 202020 000 722
- JP-B2- 5 401 780

## Beschreibung

Die Erfindung betrifft einen Verpackungsbehälter, der mit einer Manschette ummantelt ist, wobei die Manschette aus einem flächigen Zuschnitt gebildet ist, dessen Endabschnitte in einem Überlappungsbereich miteinander verbunden sind und wobei in dem Zuschnitt wenigstens eine erste Schwächungslinie angeordnet ist, die parallel zu einem Endabschnitt verläuft und über welche die Manschette werkzeuglos trennbar ist.

Aus der EP 0 408 515 B1 sind Verpackungsbehälter aus Kunststoff bekannt, die mit einer, diese umschließenden umweltfreundlichen Pappmanschette versehen sind, um die Behälterwand zu verstärken und den Verpackungsbehälter zu stabilisieren. Die Manschette weist einen mit einem Grifflappen versehenen Solltrennstreifen auf, durch den sie von dem aus Kunststoff gebildeten Verpackungsbehälter abtrennbar ist. Nach Gebrauch des Verpackungsbehälters kann die Manschette von dem Verpackungsbehälter entfernt und getrennt entsorgt werden. Die Manschette kann aus einem gut bedruckbaren Material gebildet ist, welches eine gute Haptik aufweist. Zudem hat die Manschette eine zusätzliche thermisch isolierende Wirkung.

Als Nachteilig wird in der EP 2 338 804 A1 angeführt, es habe sich beim Ablösen derartiger Manschetten von Verpackungsbehältern mit einem Solltrennstreifen gezeigt, dass ein Abziehen des Solltrennstreifens von der Restmanschette regelmäßig zum Einreißen der Restmanschette an zumindest einer Seite des Solltrennstreifens in quer zur Längsrichtung des Solltrennstreifens verlaufender Richtung führt, wonach eine einfache Ablösung der Manschette von dem Verpackungsbehälter nicht mehr möglich ist, da nachgegriffen werden muss, um die Reißlinien zwischen Solltrennstreifen und Restmanschette auf zumindest einer Seite des Solltrennstreifens in die vorgesehenen Trennbahnen zurückzuführen. Um ein einfaches und problemloses Ablösen der Manschette von dem Verpackungsbehälter zu ermöglichen, wird in der EP 2 338 804 A1 vorgeschlagen, an Stelle eines Solltrennstreifens, für den jedenfalls zwei Reißlinien notwendig sind, eine parallel zu ihren seitlichen Kanten verlaufenden Schwächungslinie anzuordnen, die durch eine Perforierung, eine Vorritzung oder eine sonstige Schwächung gebildet ist. Durch die Durchtrennung der lediglich einen Schwächungslinie durch eine zumindest teilweise radial nach außen gerichtete Zugeinwirkung auf einen der anfänglich durch die Schwächungslinie miteinander verbundenen Ränder des Verpackungsbehälters sei die Manschette entlang der Schwächungslinie durchtrennbar und anschließend von dem ersten Behälterteil abnehmbar. Es hat sich jedoch gezeigt, dass auch bei dieser Manschette nicht in allen Anwendungsfällen eine einwandfreie Durchtrennung erzielen lässt. Dabei erweist sich die erforderliche radial nach außen wirkende Zugeinwirkung in automatisieren Trennverfahren als problematisch.

Hier setzt die vorliegende Erfindung an. Der Erfindung liegt die Aufgabe zu Grunde, einen Verpackungsbehälter mit einer diesen ummantelnden Manschette bereitzustellen, der eine einfache und zuverlässige Auftrennung der Manschette mit nachfolgender Separierung vom Verpackungsbehälter ermöglicht. Gemäß der Erfindung wird diese Aufgabe durch einen Verpackungsbehälter mit den Merkmalen des Patentanspruchs 1 gelöst.

Mit der Erfindung ist ein Verpackungsbehälter mit einer diesen ummantelnden Manschette bereitgestellt, der eine einfache und zuverlässige Auftrennung der Manschette mit nachfolgender Separierung vom Verpackungsbehälter ermöglicht. Dadurch, dass beabstandet zu der ersten Schwächungslinie vorzugsweise auf der gegenüberliegenden Seite des Überlappungsbereichs eine zweite Schwächungslinie angeordnet ist, die im Wesentlichen in Form eines Kreisbogens oder zweier winklig zueinander angestellten Geraden ausgebildet ist, ist durch Einwirkung von Zug- oder Druckkräften in radialer Richtung eine zuverlässige Durchtrennung der Manschette ermöglicht.

In Weiterbildung der Erfindung ist der Verpackungsbehälter in Form eines Bechers ausgebildet, mit einem Boden und einer sich ausgehend von dem Behälterboden konisch erweiternden Behälterwand, die in einem umlaufend nach außen kragenden Behälterrand mündet, wobei an dem Boden ein umlaufend nach außen kragender Steg angeordnet ist. Hierdurch ist die Manschette unverlierbar an dem Verpackungsbehälter gehalten. Bevorzugt ist die Manschette derart formschlüssig und/oder kraftschlüssig mit dem Verpackungsbehälter verbunden, dass sie nach ihrer Durchtrennung von dem Verpackungsbehälter gelöst ist.

In Ausgestaltung der Erfindung ist die zweite Schwächungslinie aus zwei im rechten Winkel zueinander angestellten Geraden gebildet. Es hat sich gezeigt, dass hierdurch das Trennverhalten der Manschette bei Einwirkung einer radialen Kraft signifikant verbessert ist. Vorteilhaft ist die zweite Schwächungslinie auf der der ersten Schwächungslinie gegenüberliegenden Seite des Überlappungsbereichs angeordnet.

In weiterer Ausgestaltung der Erfindung ist der Verpackungsbehälter aus thermoplastischem Kunststoff, insbesondere aus Polypropylen (PP), Polystyrol (PS) oder Polyethylenterephthalat (PET) hergestellt und die Manschette ist aus Papier, Pappe oder Karton hergestellt. Hierdurch ist ein lebensmittelechter, stabiler Verpackungsbehälter erzielt, der zugleich eine hervorragende Werkstofftrennung mit nachfolgendem Recycling ermöglicht. Durch die den Verpackungsbehälter stabilisierende Manschette ist eine minimale Behälterwand ermöglicht, wodurch der Kunststoffanteil minimiert ist.

In Weiterbildung der Erfindung erstreckt sich die zweite Solltrennlinie beabstandet zu dem Überlappungsbereich bis zu den Längsseiten der Manschette. Hierdurch ist eine zweite Durchtrennungsmöglichkeit der Manschette bewirkt.

In Ausgestaltung der Erfindung ist im Bereich der maximalen Auswölbung der zweiten Schwächungslinie eine Ausnehmung angeordnet, wodurch die zweite Schwächungslinie in zwei Schwächungslinienabschnitte geteilt ist, die jeweils in der Ausnehmung münden. Hierdurch ist ein Hintergreifen der Manschette für den Benutzer zur Durchtrennung der Manschette ermöglicht.

In weiterer Ausgestaltung der Erfindung weist die Ausnehmung eine gerade Seite auf, an deren beiden Enden jeweils ein Schwächungslinienabschnitt mündet. Hierdurch ist eine optimale Einleitung einer Zug- oder Durchkraft in die beiden Schwächungslinienabschnitte erzielt. Vorzugsweise ist die Ausnehmung im Wesentlichen in Form eines Rechtecks oder eines Halbkreises ausgebildet.

In Weiterbildung der Erfindung ist im Überlappungsbereich zumindest eine sich bis zur Längsseitenwand erstreckende Aussparung eingebracht. Dabei mündet die zweite Schwächungslinie vorteilhaft mit einem Ende in der Aussparung. Bevorzugt mündet die erste Schwächungslinie oder die zweite Schwächungslinie, besonders bevorzugt beide Schwächungslinien mit einem Ende in der Aussparung. Hierdurch sind die aufzutrennenden Strecken der Schwächungslinien verkürzt.

In Ausgestaltung der Erfindung weist die wenigstens eine Aussparung eine gerade Kante auf, die sich über die Breite des Überlappungsbereichs erstreckt, wobei die erste Schwächungslinie an einem Ende der geraden Kante und die zweite Schwächungslinie an dem anderen Ende der geraden Kante mündet. Hierdurch ist das Trennverhalten der Manschette bei Einwirkung einer radialen Zug- oder Druckkraft im Bereich der beiden Schwächungslinien weiter verbessert.

Andere Weiterbildungen und Ausgestaltungen der Erfindung sind in den übrigen Unteransprüchen angegeben. Ausführungsbeispiele sind in den Zeichnungen dargestellt und werden nachfolgend im Einzelnen beschrieben. Es zeigen:
- Figur 1:: die schematische räumliche Darstellung eines Verpackungsbehälters mit Manschette aus einer seitlichen Perspektive;
- Figur 2:: die schematische räumliche Darstellung des Verpackungsbehälters aus Figur 1 aus einer bodenseitigen Perspektive;
- Figur 3:: die Darstellung des Verpackungsbehälters aus Figur 1 nach Aufbringen einer radialen Druckkraft und
- Figur 4:: die Darstellung des Mantelbogens (Zuschnitt) einer Manschette eines Verpackungsbehälters in einer weiteren Ausführungsform in der Innenansicht.
Der als Ausführungsbeispiel gemäß Figur 1 gewählte Verpackungsbehälter 1 ist als Joghurtbecher ausgeführt und umfasst einen Boden 1, von dem ausgehend konisch sich erweiternd eine Behälterwand 12 erstreckt, die in einem nach umlaufend außen kragenden Behälterrand 13 mündet. Bodenseitig ist weiterhin parallel zu dem Behälterrand ein umlaufend nach außen kragender Steg 14 angeordnet. Im Ausführungsbeispiel ist der Verpackungsbehälter 1 aus thermoplastischem Polypropylen (PP) hergestellt.

Die Behälterwand 12 außen einfassend ist eine Manschette 2 angeordnet, die aus einem Mantelbogen 20 gebildet ist, der um die Behälterwand 12 gelegt ist, wobei dessen Endbereiche 3, 4 in einem im wesentlichen rechteckförmigen Überlappungsbereich 21 überlappend miteinander verklebt sind. Die Manschette 2 erstreckt sich dabei vom Steg 14 bis zum Behälterrand 13 und ist so formschlüssig mit dem Verpackungsbehälter 1 verbunden.

Unmittelbar an den Überlappungsbereich 21 angrenzend ist parallel zu der Außenkante 32 des überlappenden Endbereichs 3 eine erste Schwächungslinie 6 angeordnet, die in Form einer geraden Perforationslinie ausgebildet ist und die sich über die gesamte Breite der Manschette 2 erstreckt.

Beabstandet zu der ersten Schwächungslinie 6 ist auf der dieser gegenüberliegenden Seite des Überlappungsbereichs 21 eine zweite Schwächungslinie 7 angeordnet, die im Wesentlichen in Form zweier winklig zueinander angestellter Geraden ausgebildet ist, die wiederum die in Form von Perforationslinie ausgebildet sind. Die maximale Auswölbung der zweiten Schwächungslinie 7, die durch den Schnittpunkt dieser beiden Geraden gebildet ist, überdeckend ist in die Manschette 2 mittig zwischen dem Steg 14 und dem Behälterrand 13 eine halbkreisförmige Ausnehmung 5 eingebracht, deren gerade Seite 51 parallel zu dem Überlappungsbereich 21 verläuft. Durch die Ausnehmung 5 ist die zweite Schwächungslinie 7 in zwei Schwächungslinienabschnitte 71, 72 geteilt, die jeweils an einem Ende der geraden Seite der halbkreisförmigen Ausnehmung 5 münden und sich jeweils bis zu einer Längsaußenkante 22 unmittelbar benachbart zum Überlappungsbereich 21 der Manschette erstrecken.

Im Ausführungsbeispiel gemäß Figur 4 ist die Manschette 2 im Wesentlichen entsprechend der Manschette 2 des zuvor beschriebenen Ausführungsbeispiels ausgebildet. Dabei münden die Endbereiche 3, 4 des Mantelbogens 20 an ihrer dem Behälterrand 13 zugewandten Seite in einer im Wesentlichen rechteckig ausgebildeten Aussparung 31, 41, durch die eine im Wesentlichen rechteckige Aussparung des Überlappungsbereichs 21 der Manschette 2 gebildet ist. Die erste Schwächungslinie 6 ist wiederum in Form einer geraden Perforationslinie ausgebildet und erstreckt sich bis zu einem Ende der orthogonal zu dieser verlaufenden geraden Kante der durch die übereinander angeordneten Aussparungen 31, 41 gebildeten Aussparung des Überlappungsbereichs 21. An dem anderen Ende dieser Kante mündet der erste Schwächungslinienabschnitt 71 der Schwächungslinie 7, der sich bis zu einem Ende der geraden Seite 51 der halbkreisförmigen Ausnehmung 5 erstreckt.

## Patentansprüche

1. Verpackungsbehälter, der mit einer Manschette (2) ummantelt ist, die aus einem flächigen Zuschnitt (20) gebildet ist, dessen Endabschnitte (3, 4) in einem Überlappungsbereich (21) miteinander verbunden sind, wobei in dem Zuschnitt (20) wenigstens eine erste Schwächungslinie (6) angeordnet ist, die parallel zu einem Endabschnitt (3, 4) verläuft und über welche die Manschette werkzeuglos trennbar ist, **dadurch gekennzeichnet, dass** beabstandet zu der ersten Schwächungslinie (6) eine zweite Schwächungslinie (7) angeordnet ist, die im Wesentlichen in Form eines Kreisbogens oder zweier winklig zueinander angestellter Geraden ausgebildet ist.

2. Verpackungsbehälter nach Anspruch 1, **dadurch gekennzeichnet, dass** dieser in Form eines Bechers ausgebildet ist, mit einem Boden (11) und einer sich ausgehend von dem Behälterboden (11) konisch erweiternden Behälterwand (12), die in einem umlaufend nach außen kragenden Behälterrand (13) mündet, wobei an dem Boden ein umlaufend nach außen kragender Steg (14) angeordnet ist.

3. Verpackungsbehälter nach Anspruch 1 oder 2, **dadurch gekennzeichnet, dass** die Manschette (2) formschlüssig und/oder kraftschlüssig mit dem Verpackungsbehälter (1) verbunden ist, derart, dass sie nach ihrer Durchtrennung von dem Verpackungsbehälter (1) gelöst ist.

4. Verpackungsbehälter nach einem der vorgenannten Ansprüche, **dadurch gekennzeichnet, dass** die zweite Schwächungslinie (7) auf der der ersten Schwächungslinie (6) gegenüberliegenden Seite des Überlappungsbereichs (21) angeordnet ist.

5. Verpackungsbehälter nach einem der vorgenannten Ansprüche, **dadurch gekennzeichnet, dass** die zweite Schwächungslinie (7) aus zwei im rechten Winkel zueinander angestellte Geraden gebildet ist.

6. Verpackungsbehälter nach einem der vorgenannten Ansprüche, **dadurch gekennzeichnet, dass** sich die zweite Schwächungslinie (7) beabstandet zu dem Überlappungsbereich (21) bis zu den Längsseiten der Manschette (2) erstreckt.

7. Verpackungsbehälter nach einem der vorgenannten Ansprüche, **dadurch gekennzeichnet, dass** im Bereich der maximalen Auswölbung der zweiten Schwächungslinie (7) eine Ausnehmung (5) angeordnet ist, wodurch die zweite Schwächungslinie (7) in zwei Schwächungslinienabschnitte (71, 72) geteilt ist, die jeweils in der Ausnehmung (5) münden.

8. Verpackungsbehälter nach Anspruch 7, **dadurch gekennzeichnet, dass** die Ausnehmung eine gerade Seite (51) aufweist, an deren beiden Enden jeweils ein Schwächungslinienabschnitt (71, 72) mündet.

9. Verpackungsbehälter nach Anspruch 7 oder 8, **dadurch gekennzeichnet, dass** die Ausnehmung (5) im Wesentlichen in Form eines Rechtecks oder eines Halbkreises ausgebildet ist.

10. Verpackungsbehälter nach einem der vorgenannten Ansprüche, **dadurch gekennzeichnet, dass** im Überlappungsbereich (21) der Manschette (2) zumindest eine sich bis zur Längsseitenwand erstreckende Aussparung (31, 41) eingebracht ist.

11. Verpackungsbehälter nach Anspruch 10, **dadurch gekennzeichnet, dass** die zweite Schwächungslinie (7) mit einem Ende in der Aussparung (31, 41) mündet.

12. Verpackungsbehälter nach Anspruch 10 oder 11, **dadurch gekennzeichnet, dass** die erste Schwächungslinie (6) mit einem Ende in der Aussparung (31, 41) mündet.

13. Verpackungsbehälter nach einem der vorgenannten Ansprüche, **dadurch gekennzeichnet, dass** der Überlappungsbereich (21) durch einen ersten Endabschnitt (3) gebildet ist, der den zweiten Endabschnitt (4) in die der ersten Schwächungslinie abgewandten Richtung überlappt.

14. Verpackungsbehälter nach einem der vorgenannten Ansprüche, **dadurch gekennzeichnet, dass** dieser aus einem Thermoplast, insbesondere aus PP, PS oder PET hergestellt ist und die Manschette (2) aus Papier, Pappe oder Karton hergestellt ist.

## Claims

1. Packaging container, enveloped in a sleeve (2) that is formed of a flat cut-out (20) the end sections (3, 4) of which are connected to each other in an overlap area (21), wherein there is at least one first tear line (6) arranged in the cut-out (20) that runs parallel to an end section (3, 4) and through which the sleeve can be divided tool-free, **characterised in that** a second tear line (7) that is essentially formed in the shape of an arc or two straight lines placed at an angle to each other is arranged at a distance from the first tear line (6).

2. Packaging container according to claim 1, **characterised in that** it is formed in the shape of a cup, with a bottom (11) and a container wall (12) that conically expands from the container bottom (11), merging into a container edge (13) that circumferentially protrudes outwards, wherein a web (14) that circumferentially protrudes outwards is arranged on the bottom.

3. Packaging container according to one of claims 1 or 2, **characterised in that** the sleeve (2) is connected to the packaging container (1) in a form-locking and/or force-locking manner, so that it is disconnected from the packaging container (1) after its separation.

4. Packaging container in accordance with one of the preceding claims, **characterised in that** the second tear line (7) is arranged on the side of the overlap area (21) that is opposite of the first tear line (6).

5. Packaging container in accordance with one of the preceding claims, **characterised in that** the second tear line (7) is formed of two straight lines that are perpendicular to each other.

6. Packaging container in accordance with one of the preceding claims, **characterised in that** the second tear line (7) extends at a distance from the overlap area (21) to the longitudinal sides of the sleeve (2).

7. Packaging container in accordance with one of the preceding claims, **characterised in** a recess (5) is arranged in the area of the maximal bulge of the second tear line (7), which divides the second tear line (7) into two tear line sections (71, 72) each of which merges into the recess (5).

8. Packaging container according to claim 7, **characterised in that** the recess has a straight side (51) at the two ends of which one tear line section (71, 72) each merges.

9. Packaging container according to one of claims 7 or 8, **characterised in that** the recess (5) is essentially formed in the shape of a rectangle or a semi-circle.

10. Packaging container in accordance with one of the preceding claims, **characterised in that** a recess (31, 41) extending at least to the longitudinal side wall is applied in the overlap area (21) of the sleeve (2).

11. Packaging container according to claim 10, **characterised in that** the second tear line (7), with one end, merges into the recess (31, 41).

12. Packaging container according to one of claims 10 or 11, **characterised in that** the first tear line (6), with one end, merges into the recess (31, 41).

13. Packaging container in accordance with one of the preceding claims, **characterised in that** the overlap area (21) is formed by a first end section (3) that overlaps the second end section (4) in the direction facing away from the first tear line.

14. Packaging container in accordance with one of the preceding claims, **characterised in that** it is made of a thermoplastic material, in particular of PP, PS, or **PET,** and that the sleeve (2) is made of paper, cardboard, or carton.

## Revendications

1. Récipient d'emballage enveloppé d'un manchon (2) formé par une pièce découpée plate (20) dont les extrémités (3, 4) sont reliées l'une à l'autre dans une zone de chevauchement (21), sachant qu'au moins une première ligne de prédécoupe (6) parallèle à une extrémité (3, 4), qui permet de séparer le manchon sans outil, est disposée sur la pièce découpée (20), **caractérisé en ce qu'**à distance de la première ligne de prédécoupe (6) est placée une deuxième ligne de prédécoupe (7) réalisée essentiellement sous la forme d'un arc de cercle ou de deux droites en contact angulaire l'une avec l'autre.

2. Récipient d'emballage selon la revendication 1, **caractérisé en ce que** celui-ci a la forme d'un gobelet avec un fond (11) ainsi qu'une paroi de récipient (12) qui s'élargit de manière conique à partir du fond du récipient (11) et débouche dans un rebord de récipient en saillie vers l'extérieur (13), sachant qu'une base (14) en saillie vers l'extérieur est disposée sur le pourtour du fond.

3. Récipient d'emballage selon la revendication 1 ou 2, **caractérisé en ce que** le manchon (2) est relié mécaniquement et/ou par friction au récipient d'emballage (1) de telle manière qu'il est détaché après sa séparation du récipient d'emballage (1).

4. Récipient d'emballage selon l'une des revendications précédentes, **caractérisé en ce que** la deuxième ligne de prédécoupe (7) est disposée sur le côté de la zone de chevauchement (21) opposé à la première ligne de prédécoupe (6).

5. Récipient d'emballage selon l'une des revendications précédentes, **caractérisé en ce que** la deuxième ligne de prédécoupe (7) est formée par deux droites en contact l'une avec l'autre et formant un angle droit.

6. Récipient d'emballage selon l'une des revendications précédentes, **caractérisé en ce que** la deuxième ligne de prédécoupe (7) s'étend à distance de la zone de chevauchement (21) jusqu'aux côtés longs du manchon (2).

7. Récipient d'emballage selon l'une des revendications précédentes, **caractérisé en ce qu'**un évidement (5) est disposé dans la zone la plus convexe de la deuxième ligne de prédécoupe (7), ce par quoi la deuxième ligne de prédécoupe (7) est partagée en deux sections de ligne de prédécoupe (71, 72) qui débouchent respectivement dans l'évidement (5).

8. Récipient d'emballage selon la revendication 7, **caractérisé en ce que** l'évidement présente un côté rectiligne (51) à chaque extrémité duquel une section de ligne de prédécoupe (71, 72) aboutit.

9. Récipient d'emballage selon la revendication 7 ou 8, **caractérisé en ce que** l'évidement (5) est réalisé essentiellement sous la forme d'un rectangle ou d'un arc de cercle.

10. Récipient d'emballage selon l'une des revendications précédentes, **caractérisé en ce que** dans la zone de chevauchement (21) du manchon (2), au moins un évidement s'étendant jusqu'à la paroi latérale longue (31, 41) est réalisé.

11. Récipient d'emballage selon la revendication 10, **caractérisé en ce qu'**une extrémité de la deuxième ligne de prédécoupe (7) aboutit dans l'évidement (31, 41).

12. Récipient d'emballage selon la revendication 10 ou 11, **caractérisé en ce qu'**une extrémité de la première ligne de prédécoupe (6) aboutit dans l'évidement (31, 41).

13. Récipient d'emballage selon l'une des revendications précédentes, **caractérisé en ce que** la zone de chevauchement (21) est formée par une première extrémité (3) qui chevauche la deuxième extrémité (4) dans la direction opposée à la première ligne de prédécoupe.

14. Récipient d'emballage selon l'une des revendications précédentes, **caractérisé en ce que** celui-ci est fabriqué en thermoplastique, notamment en PP, PS ou **PET,** et que le manchon (2) est fabriqué en papier, en carton léger ou en carton.
